# EUROPÄISCHE PATENTSCHRIFT

(11) **EP 1 615 174 B1**
(45) Veröffentlichungstag und Bekanntmachung des Hinweises auf die Patenterteilung: **21.10.2015**
(21) Anmeldenummer: 05090184.2
(22) Anmeldetag: 22.06.2005
(51) Int. Cl.: G07B 17/00

(54) **Frankiermaschine mit einer Kommunikationseinheit**
Franking machine with communication unit
Machine à affranchir avec un dispositif de communication

(30) Priorität: 06.07.2004 DE 202004010858 U
(43) Veröffentlichungstag der Anmeldung: 11.01.2006
(73) Patentinhaber: Francotyp-Postalia GmbH, 13089 Berlin (DE)
(72) Erfinder: Jauert, Joachim, 13187 Berlin (DE); Schilling, Tilmann, 10249 Berlin (DE); Wagner, Andreas, 13505 Berlin (DE); Ortmann, Axel, 13088 Berlin (DE); Schlaaff, Torsten, 16341 Zepernick (DE); Wölm, Dieter, 15806 Grosse Schulzendorf (DE)

(56) Entgegenhaltungen:
- EP-A- 0 707 441
- EP-A2- 0 773 517
- DE-U1- 20 211 108
- US-A1- 2002 114 145
- US-A1- 2003 087 540

## Beschreibung

Die Erfindung betrifft eine Frankiermaschine, mit einer Kommunikationseinheit, die in der Frankiermaschine angeordnet ist, gemäß des Oberbegriffs des Anspruchs 1. Sie ist für Geräte mit einem Sicherheitsgehäuse geeignet, welche im Inneren einen Sicherheitsbereich und einen Nichtsicherheitsbereich aufweisen, wobei die Kommunikationseinheit im Nichtsicherheitsbereich angeordnet ist. Dabei kann ein analoges oder digitales Modem, eine ISDN-Einheit, Wireless LAN-Einheit, UMTS-Einheit, Blue Tooth-Einheit oder eine andere steckbare Kommunikationseinheit eingesetzt werden. In nicht beanspruchten Vorrichtungen, kommen auch Buchungs- oder Postverarbeitungsgeräten oder Datenverarbeitungsgeräten zum Einsatz.

In Frankiermaschinen mit Sicherheitsmodul wird bereits ein analoges Modem eingesetzt. Entweder befindet sich das Modem direkt auf dem Mainboard oder ist im Inneren des Gerätes an anderer Stelle angeordnet.

In der Frankiermaschine vom Typ mymail® der Anmelderin sind beide, sowohl das Modem als auch das Sicherheitsmodul, nur bei geöffneten Gehäuseschalen von innen steckbar und können nicht von außen angesteckt und mit der Hauptsteuerungsplatine (Mainboard) der Frankiermaschine verbunden werden. Wenn die Frankiermaschine zum Modemaustausch oder Reparaturzwecken geöffnet werden soll, müssen Abreißschrauben und/oder Kunststoffteile des Sicherheitsgehäuses zerstört werden. In Frankiermaschinen und anderen Post-verarbeitungsgeräten mit einem Sicherheitsgehäuse können außerdem Plomben als weiterer Zugangsschutz zur Mikroprozessorsteuerung und zu den Ansteuerleitungen des Druckkopfes eingesetzt werden. Nach einer Reparatur, die ein Öffnen des Sicherheitsgehäuses erfordert, müssen Abreißschrauben des Sicherheitsgehäuses, Plomben oder die zerstörten Kunststoffteile von einem Servicetechniker ersetzt werden.

Es sind bereits Fächer in Gerätegehäusen bekannt, die mit einem Deckel oder Tür verschließbar sind und von Kunden geöffnet werden dürfen. Der Deckel oder die Tür bleibt dabei unzerstört.

Die Thermotransfer-Frankiermaschine T1000 der Anmelderin hat einen fest im Gehäuse angeordneten Thermotransfer-Druckkopf zum Drucken eines Frankierabdruckes und ein am Gehäuse außen aufgesetztes Fach zur Aufnahme einer auswechselbaren Farbbandkassette, wobei das Fach einen Nichtsicherheitsbereich begrenzt. Während der Zugang zum Sicherheitsbereich der Druckvorrichtung durch ein Sicherheitsgehäuse verhindert wird, kann eine zu dem Fach führende Tür jederzeit geöffnet werden (US 4.767.228).

Die Frankiermaschine vom Typ mymail® hat ein von außen zugängliches Batteriefach, damit die Stromversorgung des Sicherheitsmoduls durch eine zusätzliche externe Batterie über einen längeren Zeitraum aufrechterhalten werden kann (DE 200 20 635 U1).

Aus dem deutschen Gebrauchsmuster DE 20211108 U1 ist eine Anordnung eines Sicherheitsmoduls in einer Frankiermaschine bekannt, wobei Sicherheitsmodul und Frankiermaschine getrennt voneinander hergestellt werden und erst zum Abschluß der Montage in der Frankiermaschine vereinigt werden. Das Sicherheitsmodul ist im Nichtsicherheitsbereich der Frankiermaschine angeordnet und mittels einer nicht zerstörungfrei lösbaren Klappe vor einem unberechtigten Zugriff geschützt. Die Montage verursacht nur geringe Herstellungskosten.

Gegenwärtig ist ein ständiges Anwachsen der Anforderungen an die Übertragungsrate eines MODEMs zu verzeichnen, welches in Frankiermaschinen eingesetzt wird. Als Modem wird eine spezielle Datenübermittlungsvorrichtung für Telefonnetze bezeichnet. Gewöhnlich wird nur ein vorbestimmter an einer bestimmten Schnittstelle des Gerätes gekoppelter MODEM-Typ eingesetzt. Im Reparaturfall oder wenn Änderungen zum Beispiel zur Erhöhung der Datenübertragungsgeschwindigkeit erforderlich werden, bedarf es gewöhnlich eines Eingriffs in die Frankiermaschine, um Zugriff auf das innerhalb des Sicherheitsgehäuses gelegene Mainboard mit dem Modem zu nehmen. Einige Frankiermaschinenvarianten sind herstellerseitig vorbereitet, zukünftig auch über einen vorbestimmten anderen MODEM-Typ mit einer Datenzentrale verbunden zu werden. Aus dem EP 773 517 A2 ist ein Verfahren und Anordnung zur automatischen Modem-Typerkennung und Adaption bekannt. Es kann ein externes Modem als Zusatzteil über den Frankiermaschinenhersteller bestellt werden, dass zur Frankiermaschine und der landestypischen Telefonanlage passt. Das interne Modem wird zwar deaktiviert aber meist nicht ausgebaut, sondern verbleibt an Ort und Stelle. Es wird lediglich ein externes Modem angeschlossen und weiter verwendet. Unter Umständen ist dessen Stör- und Reparaturanfälligkeit durch Umgebungseinflüsse jedoch größer im Vergleich mit einem internen Modem, welches durch das Eingebautsein geschützt ist und neben niedrigen Anschaffungskosten immer die Funktionsfähigkeit ohne weiteres garantiert.

Zukünftig werden Kommunikationseinheiten mit noch höheren Datenübertragungsraten zur Verfügung stehen, welche größere Datenmengen kostengünstig zu übermitteln erlauben. Eine Nachrüstung mit einer beliebigen externen Kommunikationseinheit würde einerseits eine länderspezifische Anpassung und Initialisierung beim Kunden erfordern. Andererseits kann nicht von Kunden verlangt werden, alle die erforderlichen Einstellungen manuell vorzunehmen, die in Verbindung mit einer Nachrüstung einer Frankiermaschine mit einem beliebigen externen Kommunikationseinheit erforderlich würden, nachdem es mit der vorhandenen Schnittstelle gekoppelt wurde.

Für den Kunden wäre es nicht akzeptabel, wenn sich später herausstellt, daß die Kommunikationseinheit nicht einfach auswechselbar ist, sondern ein Techniker-Service schon deshalb gerufen werden muß, weil das Gehäuse nicht zerstörungsfrei geöffnet werden kann. Das Ziel der Erfindung ist deshalb ein Verwenden verschiedener Typen bzw. Arten von Kommunikationsbausteinen hinsichtlich Übertragungsgeschwindigkeit, digitaler bzw. analoger Betriebsweise u.a. Parameter in einem Gerät und der einfache Austausch der Kommunikationseinheit, ohne dass eine Öffnung des Sicherheitsgehäuses durch einen Servicetechniker erforderlich ist oder ein Zugang zum inneren Sicherheitsbereich geschaffen wird.

Der Erfindung liegt die Aufgabe zugrunde, eine geschützte Anordnung einer Kommunikationseinheit in einer Frankiermaschine bei leichter Montierbarkeit zu entwickeln. Eine Subaufgabe besteht darin, eine einfache Kontaktierung und zuverlässige Erdung zu realisieren.

Die Aufgabe wird mit den Merkmalen der Anordnung nach dem Anspruch 1 gelöst.

Es ist vorgesehen, dass ein Frankiermaschinen-Nichtsicherheitsbereich mit einer fachförmigen Kavität unter einem Deckel zugänglich ist, welcher vom Sicherheitsgehäuse zerstörungsfrei lösbar ist, wobei die fachförmige Kavität in Form und Größe an die steckbare Kommunikationseinheit angepaßt ist. Die Kommunikationseinheit weist ein erstes Verbindungselement auf und ist mit einer Steckbewegung mit einer im Sicherheitsbereich des Gerätes angeordneten Hauptsteuerungsplatine verbindbar. Letztere kann dafür ein zweites Verbindungselement aufweisen. Alternativ dazu werden die Leiterbahnen, zum Beispiel am Rand der Hauptsteuerungsplatine, direkt beim Aufstecken kontaktiert, d.h. wenn die Kommunikationseinheit in die Kavität hineingeführt wird. Es ist weiterhin vorgesehen, dass die Kavität mindestens ein weiteres Verbindungselement aufweist, welches mit einem Metallchassisteil elektrisch leitend und mechanisch verbunden ist, wobei das mindestens eine weitere Verbindungselement in die Kavität hineinragt und mit der Kommunikationseinheit verbindbar ist.

Für Frankiermaschinen ist die Kommunikationseinheit ein Modem, das im Nichtsicherheitsbereich des Frankiermaschinengehäuses angeordnet ist. Innerhalb des Frankiermaschinengehäuses befindet sich mindestens ein - nicht sichtbarer - Sicherheitsbereich und mindestens ein - bei einer geöffneten Klappe sichtbarer - Nichtsicherheitsbereich mit einer fachförmigen Kavität, wobei der Nichtsicherheitsbereich durch mindestens eine Öffnung im Gehäuse zugänglich ist. In der Steckrichtung weist die Kommunikationseinheit ein erstes Verbindungselement für die Verbindung mit der Hauptsteuerungsplatine (Mainboard) auf. Ein handelsüblicher Kommunikations-Baustein ist auf einer Trägerplatine montiert, die mittels Verbindungselemente innerhalb des Frankiermaschinengehäuses aber außerhalb des inneren Sicherheitsbereiches der Frankiermaschine in eine fachförmige Kavität einsteckbar ausgebildet ist. Die Kommunikationseinheit ist an den Kommunikations-Baustein angepasst und konstruktiv so gestaltet, daß die Kommunikationseinheit jederzeit bei Bedarf durch den Kunden selbst über eine Öffnung im Frankiermaschinengehäuse in das Fach eingeführt und mit einer Steckbewegung mit einer im Sicherheitsbereich der Frankiermaschine angeordneten Hauptsteuerungsplatine (Mainboard) verbunden werden kann.
Auf einer der Rückwand des Gerätes zugewandten Seite und orthogonal zur Steckrichtung weist die Kommunikationseinheit eine Netzanschlussbuchse für den Anschluß an ein Kommunikationsnetz auf. Die Kommunikationseinheit ist entsprechend der fachförmigen Kavität in Form und Größe ausgebildet. Die Kommunikationseinheit weist eine Träger-Leiterplatte auf, welche den Kommunikationsbaustein an das erste Verbindungselement adaptiert und eine einfache Kontaktierung via erstes Verbindungselement und Erdung ohne Kabel via mindestens einer Schraube oder Mutter und einem Bolzen ermöglicht, der mit einem Metallchassisteil (nicht sichtbar) elektrisch leitend und mechanisch verbunden ist, wobei der Bolzen ein Innen- oder Außengewinde aufweist.

Vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Figur 1,: perspektivische Teilansicht einer Unterschale einer Frankiermaschine von unten mit der Rückseite, rechten Seite und Boden mit dem durch eine Klappe verschlossenem Fach,
- Figur 2,: perspektivische Teilansicht einer Unterschale einer Frankiermaschine von unten mit der Rückseite, rechten Seite und Boden mit einem offenem Fach ohne Kommunikationseinheit,
- Figur 3,: Ansicht einer Frankiermaschine von unten,
- Figur 4,: perspektivische Ansicht der Rückseite, linken Seite und Oberseite einer Frankiermaschine,
- Figur 5,: perspektivische Teilansicht einer Unterschale einer Frankiermaschine von unten mit der Rückseite, rechten Seite und Boden mit einer in das offene Fach gesteckten Kommunikationseinheit.

Die Figur 1 zeigt eine perspektivische Teilansicht einer Unterschale einer Frankiermaschine 1 von unten mit der Rückseite 5, rechten Seite 3 und Boden 2 mit dem durch eine zerstörungsfrei lösbare Klappe 25 verschlossenem Fach. Das in der Bodenplatte 2 eingearbeitete Fach mit der lösbaren Klappe 25 hat auf einer der Rückwand zugewandten Seite eine Öffnung für eine Netzanschlußbuchse 16. Letztere liegt orthogonal zur Steckrichtung der Kommunikationseinheit.

Die Figur 2 zeigt eine perspektivische Teilansicht einer Unterschale einer Frankiermaschine von unten mit der Rückseite, rechten Seite und Boden mit einem offenem Fach ohne Kommunikationseinheit. Die Unterschale der Frankiermaschine 1 weist einen platten Boden 2 mit mindestens einer eingeformten Kavität auf, wobei ein im Boden der Unterschale eingeformtes erstes Fach 20 für eine Kommunikationseinheit an der Rückseite 5 und rechten Seite 3 des platten Bodens 2 und ein weiteres im Boden der Unterschale eingeformtes offenes Fach 30 nahe der Vorderseite und rechten Seite 3 des platten Bodens 2 der Unterschale dargestellt ist. Die Unterschale der Frankiermaschine 1 steht auf Füßen 21 bis 24. Am Grunde des weiteren Fachs 30 ist ein erster Fuß 21 nahe der Vorderseite und der rechten Seite 3 angeformt. Ein zweiter Fuß 22 nahe der Rückseite 5 und der rechten Seite 3 ist direkt am platten Boden 2 angeformt. Es ist mindestens ein weiterer - nicht gezeigter - Fuß 23, 24 nahe einer linken Seite 4 vorgesehen. Das offene erste Fach 20 weist eine Öffnung 26 auf, die auf der Rückseite der Unterschale eingeformt und geeignet ist, eine Netzanschlussbuchse der Kommunikationseinheit aufzunehmen.
Das offene erste Fach 20 weist im Inneren Verbindungselemente zur Kontaktierung der Kommunikationseinheit auf. Letztere hat mindestens ein erstes Verbindungselement 11. Das offene erste Fach 20 hat im Inneren zweite und dritte Verbindungselemente 12 und 31, 32, 33. Beispielsweise werden drei Abstandshaltebolzen als dritte Verbindungselemente 31, 32 und 33 sowie eine Steckerleiste als zweites Verbindungselement 12 verwendet. Die Abstandshaltebolzen sind vorteilhaft aus Metall gefertigt und auf einem - von aussen nicht sichtbaren - Chassis angebracht. Sie bewirken eine Befestigung und elektrische Erdung der Kommunikationseinheit mit dem Chassis. Die Steckerleiste bewirkt eine elektrische Verbindung der Kommunikationseinheit mit dem Mainboard.
Ein Sicherheitsdeckel 9 verschliesst eine weitere Kavität im Boden, die für ein Sicherheitsmodul vorgesehen ist. Ein weiterer Sicherheitsdeckel 29 ist für die Abdeckung des Gehäuseverschlusses vorgesehen. Die Sicherheitsdeckel 9 und 29 sind solche dem Zugangsschutz dienende Kunststoffteile, die nur durch deren Zerstörung einen Zugang freigeben.

Die Figur 3 zeigt eine Ansicht einer Frankiermaschine 1 von unten. Der Boden 2 weist vier Füße 21, 22, 23 und 24 auf und hat an der Rückseite 5, nahe der rechten Seitenwand eine zerstörungsfrei lösbare Klappe 25 für ein erstes Fach. Ein weiteres durch eine weitere zerstörungsfrei lösbare Klappe bzw. Batteriedeckel 8 verschlossenes Fach ist ein an sich bekanntes benachbartes Batteriefach. Das Batteriefach ist zwischen der linken Seite 3 und dem weiteren im Boden der Unterschale eingeformten offenen Fach 30 nahe der Vorderseite und rechten Seite 3 des platten Bodens 2 angeordnet. Die Deckel 8 bzw. 25 und die Gehäuseschale, in welche die Kavitäten eingeformt sind, werden aus Kunststoff hergestellt.
Die leichte Montierbarkeit durch Stecken der Kommunikationseinheit erlaubt es den Kunden, zum Beispiel ein Modem, ISDN-Karte oder dergleichen zu einem späteren Zeitpunkt zu montieren. Dadurch kann flexibler auf örtliche Gegebenheiten und den technischen Fortschritt reagiert werden. Die selbe Klappe 25 kann durch den Kunden nach Montage des Modems wieder befestigt werden.
Ein Mikroprozessor auf dem Mainboard ist programmiert, daß eine (Modem-)Typerkennung und Adaption an das jeweilige Kommunikationsnetz mit Einwahl des Amtszuganges automatisch erfolgt und dass das Modem oder die ISDN-Karte oder eine andere Kommunikationseinheit initialisiert wird. Die länderspezifischen Telefonanlagen weisen gewöhnlich technische Besonderheiten auf, welche vor dem Zustandekommen einer Datenübermittlung zu beachten sind. Der Frankiermaschinenhersteller hat entsprechende Routinen im Programmspeicher des Gerätes gespeichert bzw. vorinstalliert damit die Installation halb- oder vollautomatisch ablaufen kann. Der Frankiermaschinenhersteller liefert entsprechende schriftliche Hinweise zusammen mit der Kommunikationseinheit. Alle weiteren erforderlichen Änderung und Einstellungen können ggf. über das Userinterface der Frankiermaschine erfolgen.

In der Figur 4 ist eine perspektivische Ansicht der Rückseite 5, linken Seite 4 und Oberseite 6 einer Frankiermaschine 1 gezeigt. Die Öffnung 26 an der Rückseite 5 liefert einen Zugang zum Anschluß einer Kommunikationseinheit. Es ist vorgesehen, dass die zugehörige Kavität in der unteren Gehäuseschale des Sicherheitsgehäuses angeordnet ist. Alternativ kann die zugehörige Kavität - in nicht gezeigter Weise - in irgendeiner der beiden Gehäuseschalen des Sicherheitsgehäuses angeordnet sein. Eine Briefzuführung erfolgt an der Vorderseite 7 der Frankiermaschine 1 von der linken Seite 4 zur rechten Seite.

Die Figur 5 zeigt eine perspektivische Teilansicht einer Unterschale einer Frankiermaschine von unten mit der Rückseite, rechten Seite und Boden mit einer in das offene Fach gesteckten Kommunikationseinheit. Das offene Fach bildet eine Kavität in der unteren Gehäuseschale des Sicherheitsgehäuses der Frankiermaschine 1. Es ist deshalb vorteilhaft, wenn die Unterschale mit den Seiten 3, 5 und mit den Füßen 21, 22 am Boden 2, die darin eingeformte Deckhalterung 27, 28 und weitere - nicht gezeigte - Teile des Sicherheitsgehäuses aus Kunststoff hergestellt sind. Im Unterschied dazu sind die Schrauben 131, 132, 133 aus einem sehr gut leitenden Werkstoff, vorzugsweise aus Metall, hergestellt. Für die Schrauben sind entsprechende Bohrlöcher 171, 172, 173 zur Zentrierung, Befestigung und Kontaktierung in die Träger-Leiterplatte 17 eingearbeitet, wobei die Bohrlöcher 171, 172, 173 metallisiert sind oder eine nahegelegene Metallleiterschicht im Randbereich haben. Über die Schrauben 131, 132, 133 oder vergleichbare andere Kontaktier- und Befestigungselemente erfolgt eine Befestigung und Erdung der Träger-Leiterplatte 17 durch Anpressen deren Metallleiterschicht gegen die Abstandshaltebolzen oder vergleichbare andere ein dritte Verbindungselemente. Eine solche Erdung wird bereits mittels mindestens einem Kontaktier- und Befestigungselement über mindestens ein drittes Verbindungselement ermöglicht, welches mit einem Metallchassisteil elektrisch leitend und mechanisch verbunden ist. Ein handelsüblicher Kommunikations-Baustein 18 ist montierbar (einsteckbar oder einlötbar) ausgebildet und auf der nicht sichtbaren Seite der Träger-Leiterplatte 17 befestigt und mit den aufgebrachten Leiterbahnen kontaktiert, welche den Baustein an das erste Verbindungselement (Steckbuchsenleiste) 11 adaptieren und kontaktieren sowie ggf. an die Netzanschlussbuchse 16 der Kommunikationseinheit 10 anschließen. Für letztere hat die fachförmige Kavität auf der Rückseite 5 der unteren Gehäuseschale eine Öffnung 26. Das erste Verbindungselement 11 der steckbaren Kommunikationseinheit 10 ist mit einem zweiten Verbindungselement 12 einer im Sicherheitsbereich der Frankiermaschine angeordneten Hauptsteuerungsplatine (nicht sichtbar) verbindbar ausgestaltet. Der auf der Träger-Leiterplatte 17 montierbare Kommunikationsbaustein ist aus einer Anzahl an Kommunikationsbausteinen auswählbar. Ein solcher Kommunikations-Baustein ist in verschiedenen Ausführungen und unterschiedlichen Geschwindigkeiten erhältlich. Je nach den örtlichen Gegebenheiten kann ein passender Baustein als Kommunikations-Baustein verwendet werden. Grundsätzlich kann ein analoges oder digitales Modem, eine ISDN-Einheit, Wireless LAN-Einheit, UMTS-Einheit, Blue Tooth-Einheit oder eine andere steckbare Kommunikationseinheit hergestellt und eingesetzt werden. Wenn in die Kavität der unteren Gehäuseschale beispielsweise ein Modem eingesteckt wird, verbindet sich dieses beim Stecken direkt mit dem Mainboard. Es wird an drei Bolzen zentriert und befestigt, die gleichzeitig die Erdung an einer Grundplatte des Frankiermaschinen-Chassis gewährleisten.

Es ist eine Vielzahl einer alternativen Anordnung im Rahmen der Ansprüche denkbar, die unterschiedlich ausgeführt sind. So können offensichtlich weitere andere Ausführungen der Erfindung entwickelt bzw. eingesetzt werden, die vom gleichen Grundgedanken der Erfindung ausgehend, die von den anliegenden Ansprüchen umfaßt werden.

### Liste der verwendeten Bezugszeichen:

1 = Frankiermaschine
2 = Boden der Unterschale des Sicherheitsgehäuses
3, 4 = rechte bzw. linke Seite der Unterschale des Sicherheitsgehäuses
5 = Rückseite der Unterschale des Sicherheitsgehäuses
6 = Oberseite der Oberschale des Sicherheitsgehäuses
7 = Vorderseite der Unterschale des Sicherheitsgehäuses
8 = Batteriedeckel
9 = Sicherheitsdeckel für Sicherheitsmodul
10 = Kommunikationseinheit
11 = erstes Verbindungselement (Steckbuchsenleiste)
12 = zweites Verbindungselement (Steckerleiste)
131, 132, 133 Kontaktier- und Befestigungselemente
16 = Netzanschlussbuchse
17 = Träger-Leiterplatte
171, 172, 173 = Bohrlöcher zur Zentrierung, Befestigung, Kontaktierung
18 = Kommunikations-Baustein
20 = fachförmige Kavität für eine Kommunikationseinheit
21, 22, 23, 24 = Füße am Boden der Unterschale
25 = Deckel
26 = Öffnung für Netzanschlussbuchse
27, 28 = Deckelhalterung
29 = Sicherheitsdeckel für Gehäuseverschluß
30 = offene Kavität
31, 32, 33 = dritte Verbindungselemente (Metallbolzen)

## Patentansprüche

1. Frankiermaschine, mit einer Kommunikationseinheit, die in der Frankiermaschine angeordnet ist, wobei die Frankiermaschine einen zerstörungsfrei unzugänglichen Sicherheitsbereich in einem Sicherheitsgehäuse (2-9) umfasst, wobei die Kommunikationseinheit (10) ein erstes Verbindungselement (11) aufweist und mit einer Steckbewegung mit einer im Sicherheitsbereich der Frankiermaschine (1) angeordneten Hauptsteuerungsplatine verbindbar ist, wobei die Kommunikationseinheit (10) eine Träger-Leiterplatte (17) aufweist, welche einen aus einer Anzahl an Kommunikationsbausteinen auswählbaren Kommunikationsbaustein an das erste Verbindungselement (11) adaptiert und dessen Kontaktierung über ein zweites Verbindungselement (12) der im Sicherheitsbereich der Frankiermaschine (1) angeordneten Hauptsteuerungsplatine bewirkt wird, **gekennzeichnet dadurch, dass** ein Nichtsicherheitsbereich der Frankiermaschine mit einer fachförmigen Kavität (20) unter einem Deckel (25) zugänglich ist, welcher vom Sicherheitsgehäuse zerstörungsfrei lösbar ist, wobei die fachförmige Kavität (20) in Form und Größe an die steckbare Kommunikationseinheit (10) angepasst ist, wobei die fachförmige Kavität (20) in einer Gehäuseschale des Sicherheitsgehäuses (2-9) angeordnet ist, sowie dass die Kavität (20) mindestens das zweite Verbindungselement (12) und mindestens ein drittes Verbindungselement (31, 32, 33) aufweist, wobei das zweite (12) und das mindestens eine dritte Verbindungselement (31, 32, 33) in die Kavität (20) hineinragen, mit einem Metallchassisteil der Frankiermaschine (1) elektrisch leitend und mechanisch verbunden sind und mit der Kommunikationseinheit (10) verbindbar sind, wobei eine Erdung der Träger-Leiterplatte (17) der Kommunikationseinheit (10) mittels mindestens einem Kontaktier- und Befestigungselement (131, 132, 133) über das mindestens eine dritte Verbindungselement (31, 32, 33) ermöglicht wird, wobei für das mindestens eine Kontaktier- und Befestigungselement (131, 132, 133) entsprechende Bohrlöcher (171, 172, 173) zur Zentrierung, Befestigung und Erdung in der Träger-Leiterplatte (17) der Kommunikationseinheit (10) eingearbeitet sind, wobei die Bohrlöcher metallisiert sind oder eine nahegelegene Metallleiterschicht im Randbereich haben.

2. Frankiermaschine, nach Anspruch 1, **gekennzeichnet dadurch, dass** die Gehäuseschale eine untere Gehäuseschale des Sicherheitsgehäuses der Frankiermaschine ist.

3. Frankiermaschine, nach Anspruch 1, **gekennzeichnet dadurch, dass** mindestens ein Bohrloch (171, 172, 173) der Träger-Leiterplatte (17) vorgesehen ist, um die Erdung via mindestens einer Schraube und einem Bolzen zu ermöglichen, der mit einem Metallchassisteil elektrisch leitend und mechanisch verbunden ist, wobei der Bolzen ein Innen-Gewinde aufweist.

4. Frankiermaschine, nach Anspruch 1, **gekennzeichnet dadurch, dass** mindestens ein Bohrloch (171, 172, 173) der Träger-Leiterplatte (17) vorgesehen ist, um die Erdung via mindestens einer Mutter und einem Bolzen zu ermöglichen, der mit einem Metallchassisteil elektrisch leitend und mechanisch verbunden ist, wobei der Bolzen ein Außen-Gewinde aufweist.

5. Frankiermaschine, nach Anspruch 1, **gekennzeichnet dadurch, dass** der Deckel (25) und die Gehäuseschale, in welche die Kavität (20) eingeformt ist, aus Kunststoff hergestellt sind.

## Claims

1. A franking machine with a communication unit arranged in the franking machine, the franking machine comprising a non-destructively inaccessible security area in a security housing (2-9), wherein said communication unit (10) has a first connection element (11) and can be connected by a plug-in movement to a main control board arranged in the security area of the franking machine (1), wherein the communication unit (10) has a carrier circuit board (17) which adapts a communication component selectable from a number of communication components to the first connection element (11) and effects its contacting by a second connection element (12) of the main control board arranged in the security area of the franking machine (1), **characterized in that** a non-security area of the franking machine with a compartment-shaped cavity (20) is accessible under a cover (25) that can be non-destructively removed from the security housing, wherein form and size of the compartment-shaped cavity (20) are adapted to the pluggable communication unit (10) and wherein the compartment-shaped cavity (20) is arranged in a housing shell of the security housing (2-9), and that the cavity (20) contains at least the second connection element (12) and at least one third connection element (31, 32, 33), wherein the second (12) and the at least one third connection element (31, 32, 33) project into the cavity (20), are connected with a metal chassis part of the franking machine (1) in an electrically conducting and mechanical manner, and are connectible to the communication unit (10), wherein an earthing of the carrier circuit board (17) of the communication unit (10) is allowed by means of at least one contacting and fixing element (131, 132, 133) via the at least one third connection element (31, 32, 33), wherein respective drill holes (171, 172, 173) for the at least one contacting and fixing element (131, 132, 133) are worked into the carrier circuit board (17) of the communication unit (10) for centring, fixing and earthing, said drill holes being metallized or having a close metal conductor layer in the edge region.

2. A franking machine according to Claim 1, **characterized in that** the housing shell is a lower housing shell of the security housing of the franking machine.

3. A franking machine according to Claim 1, **characterized** i n that there is provided at least one drill hole (171, 172, 173) of the carrier circuit board (17) in order to allow earthing via at least one screw and one bolt that is connected with a metal chassis part in an electrically conducting and mechanical manner, said bolt having an internal thread.

4. A franking machine according to Claim 1, **characterized in that** there is provided at least one drill hole (171, 172, 173) of the carrier circuit board (17) in order to allow earthing via at least one nut and one bolt that is connected with a metal chassis part in an electrically conducting and mechanical manner, said bolt having an external thread.

5. A franking machine according to Claim 1, **characterized in that** the cover (25) and the housing shell into which the cavity (20) is formed are made of plastic.

## Revendications

1. Machine à affranchir avec un dispositif de communication agencé dans la machine à affranchir et avec une zone de sécurité inaccessible sans destruction dans un boîtier sécurisé (2-9), ledit dispositif de communication (10) comportant un premier élément de connexion (11) et pouvant être connecté avec un mouvement d'enfichage à une carte de commande principale agencée dans la zone de sécurité de la machine à affranchir (1), le dispositif de communication (10) comportant une carte mère (17), qui adapte un module de communication sélectionnable parmi plusieurs modules de communication au premier élément de connexion (11), et dont l'établissement du contact de celui-ci s'effectue par l'intermédiaire d'un deuxième élément de connexion (12) de la carte mère agencée dans la zone de sécurité de la machine à affranchir (1), **caractérisée en ce, que** soit accessible une zone non sécurisée de la machine à affranchir avec une cavité (20) en forme de compartiment, située sous un couvercle (25), qui est déblocable sans destruction par le boîtier sécurisé, la cavité (20) en forme de compartiment étant adaptée en forme et en taille au dispositif de communication (10) enfichable, la cavité (20) en forme de compartiment étant agencée dans une coque de boîtier du boîtier sécurisé (2-9), et que ladite cavité (20) comporte au moins le deuxième élément de connexion (12) et au moins un troisième élément de connexion (31, 32, 33), le deuxième (12) et l'au moins un troisième élément de connexion (31, 32, 33) pénétrant en saillie dans la cavité (20) en étant liés mécaniquement et de manière électriquement conductrice avec une pièce de châssis métallique de la machine à affranchir (1) et en étant connectables au dispositif de communication (10), et dont il est rendu possible de réaliser une mise à la terre de la carte mère (17) du dispositif de communication (10) au moyen d'au moins un élément de contact et de fixation (131, 132, 133) par l'intermédiaire de l'au moins un troisième élément de connexion (31, 32, 33), des perçages (171, 172, 173) correspondants pour l'au moins un élément de contact et de fixation (131, 132, 133) étant réalisés sur la carte mère (17) du dispositif de communication (10) pour le centrage, la fixation et la mise à la terre, et dont ces perçages soient métallisés ou pourvus d'une couche métallique conductrice dans la zone de leur bordure.

2. Machine à affranchir selon la revendication 1, **caractérisée en ce, que** la coque de boîtier soit une coque de boîtier inférieure du boîtier sécurisé de la machine à affranchir.

3. Machine à affranchir selon la revendication 1, **caractérisée en ce, qu'**au moins un perçage (171, 172, 173) de la carte mère (17) soit prévu pour permettre la mise à la terre via au moins une vis et un goujon, qui est relié mécaniquement et de manière électriquement conductrice à une pièce de châssis métallique et qui possède un filetage intérieur.

4. Machine à affranchir selon la revendication 1, **caractérisée en ce, qu'**au moins un perçage (171, 172, 173) de la carte mère (17) soit prévu pour permettre la mise à la terre via au moins un écrou et un goujon, qui est relié mécaniquement et de manière électriquement conductrice à une pièce de châssis métallique et qui possède un filetage extérieur.

5. Machine à affranchir selon la revendication 1, **caractérisée en ce, que** le couvercle (25) et la coque de boîtier, dans laquelle est réalisée la cavité (20), soient fabriqués en matière plastique.
